# DEMANDE DE BREVET EUROPEEN

(11) **EP 1 512 812 A1**
(43) Date de publication de la demande: **09.03.2005**
(21) Numéro de dépôt: 04292147.8
(22) Date de dépôt: 07.09.2004
(51) Int. Cl.: E04H 17/14

(54) **Grille sur mesure**

(30) Priorité: 01.12.2003 FR 0314078; 08.09.2003 FR 0310577
(71) Demandeur: Hureau, Patrice, 77270 Villeparisis (FR)
(72) Inventeur: Hureau, Patrice, 77270 Villeparisis (FR)
(74) Mandataire: Texier, Christian

(57) **Abrégé**

L'invention concerne une grille, notamment de protection ou décorative, comportant au moins une traverse (1), au moins un barreau (2) et au moins un élément (3) de liaison entre la traverse (1) et le barreau (2), chaque élément (3) de liaison comportant d'une part à une de ses extrémités une tige (31) apte à être introduite dans un passage (11) de la traverse (1) et un élargissement (32) de section apte à venir en butée sur la traverse (1) une fois la tige (31) introduite dans le passage (11), chaque élément (3) de liaison comportant d'autre part à son extrémité opposée à la tige des moyens (33) aptes à coopérer avec le barreau (2), caractérisée en ce que la tige est d'une longueur supérieure à l'épaisseur de la traverse, de sorte que la tige (31) dépasse de la traverse (1) et comporte une extrémité libre distale (34) une fois que ladite tige est introduite dans un passage et que la grille est montée.

L'invention concerne également un ensemble prêt-à-monter pour la fabrication d'une telle grille.

## Description

### DOMAINE TECHNIQUE GENERAL.

La présente invention concerne les grilles, notamment de protection ou décoratives, destinées par exemple à être posées en face de baies ou dans des clôtures, des balcons, des balconnets, des garde-corps, etc.

### ETAT DE L'ART.

Il a été proposé de nombreuses grilles de protection et/ou décoratives destinées à être posées soit en face d'une baie soit dans une clôture, un balcon, un balconnet, un garde-corps, etc.

Les grilles de l'état de la technique comportent généralement des traverses qui sont le plus souvent encastrées ou fixées dans un encadrement des baies ou des clôtures, et des barreaux soudés ou vissés solidement par exemple aux traverses.

Les grilles précédentes présentent ainsi des inconvénients.

La fixation des barreaux aux traverses demande en effet un outillage spécifique et onéreux, notamment dans le cas d'un soudage. Il est ainsi difficile pour un utilisateur ne possédant pas un matériel adéquat de fabriquer une grille de protection ou décorative chez lui, la grille étant fabriquée sur mesure pour être posée en face d'une baie ou dans une clôture. Un tel utilisateur doit alors faire appel à professionnel possédant l'outillage nécessaire. Une telle démarche peut demander des délais de fabrication et de pose supplémentaires, ainsi qu'un coût non négligeable.

### PRESENTATION DE L'INVENTION.

L'invention propose de pallier ces inconvénients.

Un but de l'invention est de proposer une grille de protection ou décorative pouvant être facilement fabriquée de manière standard tout en étant aisément adaptable sur mesure à n'importe quel type de baie, de balcon ou de clôture, sans outillage particulier.

Un des buts de l'invention est par conséquent de proposer une grille pouvant être fabriquée de façon standard, mais pouvant être installée sur mesure sans outillage spécifique ou onéreux.

A cet effet, l'invention propose une grille, notamment de protection ou décorative, comportant au moins une traverse, au moins un barreau et au moins un élément de liaison entre la traverse et le barreau, chaque élément de liaison comportant d'une part à une de ses extrémités une tige apte à être introduite dans un passage de la traverse et un élargissement de section apte à venir en butée sur la traverse une fois la tige introduite dans le passage, chaque élément de liaison comportant d'autre part à son extrémité opposée à la tige des moyens aptes à coopérer avec le barreau, caractérisée en ce que la tige est d'une longueur supérieure à l'épaisseur de la traverse, de sorte que la tige dépasse de la traverse et comporte une extrémité libre distale une fois que ladite tige est introduite dans un passage et que la grille est montée.

L'invention est avantageusement complétée par les caractéristiques suivantes, prises seules ou en une quelconque de leur combinaison techniquement possible :
- les moyens de coopération d'au moins un élément de liaison comportent un alésage complémentaire du contour extérieur d'un barreau ;
- l'alésage s'étend dans la tige ;
- les moyens de coopération d'au moins un élément de liaison comportent un fût complémentaire du contour intérieur d'un barreau creux;
- l'élargissement comporte une rainure sur le pourtour périphérique de la base du fût, la rainure étant apte à recevoir une extrémité d'un barreau creux emmanché sur le fût ;
- la tige comporte sur son contour extérieur des moyens aptes à assurer une fixation permanente de la tige dans chaque passage de la traverse ;
- les moyens comportent des stries s'étendant longitudinalement ou transversalement par rapport à l'axe de la tige pour un montage en force ou un blocage mécanique face/face ;
- l'extrémité libre de la tige comporte des moyens coopérant avec un élément décoratif distal ;
- la tige comporte un alésage traversant apte à laisser passer une vis, la vis étant apte à coopérer avec un élément venant se fixer de l'autre côté de la traverse par rapport à l'élément de liaison;
- l'élément de liaison comporte une tige sous forme de deux lames comportant elles-mêmes des ergots aptes à coopérer avec des gorges pratiquées dans un élément venant se fixer de l'autre côté de la traverse par rapport à l'élément de liaison ;
- l'élément de liaison comporte une tige comportant des ergots aptes à coopérer avec des gorges et des rainures pratiquées dans un élément décoratif venant se fixer de l'autre côté de la traverse par rapport à l'élément de liaison, le montage du barreau dans l'élément décoratif n'étant possible que lorsque l'élément a subi une rotation ;
- la grille comporte une pièce décorative comportant un passage complémentaire de la tige de l'élément de liaison, la pièce venant s'intercaler entre la traverse et un élargissement d'une pièce d'immobilisation ;
- l'élément de liaison comporte en une seule et même pièce un élément décorateur.

L'invention concerne également un ensemble prêt-à-monter, permettant la pose de la grille selon l'invention.

### PRESENTATION DES FIGURES

D'autres caractéristiques, buts et avantages de l'invention ressortiront de la description qui suit, qui est purement illustrative et non limitative, et qui doit être lue en regard des dessins annexés sur lesquels :
- la figure 1 représente schématiquement une vue éclatée d'un mode de réalisation d'une grille selon l'invention ;
- la figure 2 représente schématiquement le même mode de réalisation d'une grille selon l'invention en position assemblée ;
- les figures 3 à 7 représentent schématiquement selon une vue en coupe longitudinale des exemples de modes de réalisation d'éléments de liaison d'une grille selon l'invention ;
- la figure 8 représente schématiquement selon une vue en coupe longitudinale un exemple d'un mode de réalisation d'un élément décoratif destiné à être fixé sur la grille ;
- les figures 9 et 10 représentent schématiquement la fixation d'une pièce décorative sur une grille selon l'invention, la pièce décorative étant placée entre une traverse et un élément de liaison ;
- la figure 11 représente schématiquement un mode de réalisation d'une pièce de liaison comportant une pièce décorative intégrée ;
- la figure 12 représente schématiquement une vue en perspective d'une autre pièce décorative ;
- la figure 13 représente schématiquement une vue en perspective d'un barreau creux ;
- la figure 14 représente schématiquement une vue de dessous de l'élément de liaison selon la figure 5 ;
- la figure 15 représente schématiquement une vue de profil de l'élément de liaison selon la figure 5 ;
- la figure 16 représente schématiquement un mode de réalisation d'une grille selon l'invention en position assemblée possédant des éléments décoratifs distaux selon la figure 8 ;
- la figure 17 représente schématiquement une vue éclatée d'un mode de réalisation d'une grille selon l'invention comportant des plaques décoratives ou cache vue ;
- la figure 18 représente schématiquement une vue en perspective d'un barreau comportant des rainures aptes à recevoir les plaques de la figure 17;
- la figure 19 représente schématiquement la fixation d'une pièce décorative sur une grille selon l'invention, la pièce décorative étant placée entre une traverse et un élément décoratif selon la figure 8 ;
- les figures 20 à 23 montrent d'autres modes de réalisation d'un élément de liaison ;
- les figures 24A à 29 montrent un mode de réalisation possible de l'invention où l'élément 4 est monté sur l'élément 3 grâce à une vis ;
- les figures 30A à 34B montrent un mode de réalisation possible de l'invention où l'élément 4 est monté sur l'élément 3 grâce à la coopération de gorges et d'ergots ; et
- les figures 35 à 40 montrent un mode de réalisation possible de l'invention où l'élément 4 est monté sur l'élément 3 grâce à une rotation de l'élément 4.

### DESCRIPTION DETAILLEE

Les figures 1 et 2 représentent schématiquement un exemple de mode de réalisation d'une grille selon l'invention.

La grille comporte ainsi principalement trois éléments de base : au moins une traverse 1 et au moins un barreau 2 reliés entre eux par au moins un élément de liaison 3. A cet effet, la traverse 1 comporte au moins un passage 11 destiné à recevoir une partie de l'élément de liaison 3 lié a un barreau 2.

Typiquement, chaque traverse 1 est posée horizontalement, chaque barreau 2 est posé perpendiculairement, verticalement. Bien entendu, des variantes sont possibles. Par exemple, chaque traverse 1 et/ou chaque barreau 2 peut être incliné.

La traverse 1 est fixée solidement à ses extrémités 12 à un encadrement de baie ou de clôture, par tout moyen approprié. Il peut par exemple s'agir d'un encastrement dans la matière formant l'encadrement de la baie, éventuellement par maçonnerie, ou sans encastrement sur une platine de fixation, ou encore par une soudure dans l'encadrement de la clôture par exemple. On comprend ainsi que la traverse peut être fixée horizontalement, verticalement, ou obliquement selon les cas. Un utilisateur découpe la traverse 1, fabriquée de façon standard, à la longueur souhaitée grâce à une scie.

La traverse 1, préférentiellement rectiligne ou cintrée, peut être de section quelconque. Elle peut ainsi être par exemple de section circulaire, ovoïdale, carrée, ou en forme de « L », de « U », de « H », de cornière, etc. Elle est préférentiellement de section droite rectangulaire. La section droite de la traverse 1 peut être pleine ou creuse.

Chaque élément de liaison 3 comporte d'une part à une de ses extrémités une tige 31 apte à être introduite dans un passage 11 de la au moins une traverse 1 et un élargissement 32 de section apte à venir en butée longitudinale sur la traverse 1 une fois la tige 31 introduite dans le passage 11. L'élargissement 32 est par exemple un bourrelet annulaire, par exemple de type tore. Chaque élément 3 comporte d'autre part à son extrémité opposée à la tige 31, par rapport à l'élargissement 32, des moyens 33 aptes à coopérer avec un barreau 2.

La section de chaque passage 11 correspond ainsi sensiblement au contour extérieur de la tige 31 de l'élément 3. La section droite de chaque passage peut être de forme quelconque, par exemple carrée, rectangulaire, circulaire ou ovoïdale. Elle est préférentiellement de section droite non de révolution, afin d'éviter la rotation de la tige 31 dans le passage 11 de la traverse 1. Elle peut ainsi être par exemple de section droite en forme de « L », de « U », de « H » de cornière, etc.

Elle est par exemple circulaire tronquée sur deux portions opposées l'une à l'autre. Ainsi, la section droite de chaque passage 11 et le contour extérieur de chaque tige 31 comportent deux portions formant un arc de cercle 23 opposées l'une par rapport à l'autre. Ils comportent également deux portions rectilignes 24 parallèles et opposées l'une par rapport à l'autre et reliant les arcs de cercle 23. Ainsi, ce contour particulier, possédant deux plans de symétries perpendiculaires, permet à un utilisateur d'avoir deux aspects possibles lors de la pose sur mesure de sa grille. Si les portions rectilignes 24 sont placées parallèlement à la plus grande longueur de la traverse 1, la tige 31 aura majoritairement un aspect visuel « plat rectangulaire ». Si au contraire, les portions rectilignes 24 sont placées perpendiculairement à la plus grande longueur de la traverse 1, la tige 31 aura majoritairement un aspect visuel « arrondi cylindrique ». L'utilisateur choisit donc l'aspect de la tige 31 qu'il désire en fonction de l'orientation des passages 11 et des différentes sections 23 et 24 sur la traverse 1.

De plus, les passages 11 sont préférentiellement espacés de façon régulière, et le nombre de passages 11 correspond au nombre de barreaux 2 que l'utilisateur veut fixer, en face de sa baie par exemple. L'espacement entre deux passages est préférentiellement conforme aux normes en vigueur, par exemple 11 cm au maximum.

Comme le montrent les figures 3 à 7, les moyens de coopération 33 entre l'élément 3 et un barreau 2 prévus sur l'élément 3 comportent principalement soit un alésage 36 complémentaire du contour extérieur d'un barreau 2, plein ou creux, soit un fût 40 complémentaire du contour intérieur d'un barreau 2 creux.

En effet, chaque barreau 2 peut être soit plein comme le montrent les figures 1 et 10 par exemple, soit creux comme le montre la figure 13. La section droite de chaque barreau 2 peut être quelconque. Il faut noter que le terme « barreau » doit être compris au sens large du terme. La section du barreau 2 peut avoir toutes les proportions possibles et le barreau 2 peut avoir toutes les longueurs. Ainsi, la section droite peut être de forme carrée, rectangulaire ou circulaire. Elle est préférentiellement de section droite non de révolution, afin d'éviter la rotation des barreaux 2 dans les moyens 33. Elle peut ainsi être par exemple de section en forme de « L », de « U », de « H », de cornière, ovoïde, etc.

Par exemple, elle est circulaire tronquée comme la tige 31. Ainsi, la section droite de chaque barreau 2 comporte deux portions formant un arc de cercle 23 opposées l'une par rapport à l'autre, et comporte également deux portions rectilignes 24 parallèles et opposées l'une par rapport à l'autre reliant les arcs de cercle 23. Ainsi, ce contour particulier, comportant deux plans de symétrie perpendiculaires, permet à un utilisateur d'avoir un aspect visuel soit rectangulaire, soit cylindrique pour les barreaux 2 lors de la pose sur mesure de sa grille.

Selon une variante représentée à la figure 17, la grille peut comporter en outre des plaques 6 formant des volets cache vue ou des volets décoratifs en remplissage, les plaques étant posées entre deux barreaux 2. Les plaques 6 sont par exemple rectangulaires, mais peuvent comporter également un côté cintré 62 comme le montre la figure 17.

Chaque plaque 6 s'insère entre deux rainures longitudinales 25 pratiquées chacune sur un barreau 2, comme le montre la figure 18. Dans l'exemple de la figure 18, les rainures 25 sont pratiquées dans les côtés rectilignes 24, mais elles peuvent bien entendu être pratiquées dans les côtés en arc de cercle 23.

Les éléments 3 de liaison peuvent également comporter des rainures afin que les plaques 6 puissent être insérées entre les barreaux 2 jusqu'aux traverses 1.

Les plaques 6 peuvent être pleines ou être ajourées. Elles comportent alors dans ce dernier cas des motifs décoratifs 61 percées dans les plaques 6.

De plus, le barreau 2, qui est préférentiellement rectiligne, peut être également cintré, torsadé, courbe, décoré, etc.

On rappelle que lors de la pose de la grille par un utilisateur, ce dernier coupe à la bonne longueur chaque traverse 1 grâce à une scie. La grille comporte avantageusement deux traverses 1. Il coupe ensuite à la bonne longueur les barreaux 2, eux aussi fabriqués de façon standard, grâce à une scie. Il associe ensuite les barreaux 2 aux traverses 1 grâce aux éléments de liaison 3. Il fixe ensuite la grille sur mesure dans l'encadrement d'une baie ou d'une clôture par tout moyen approprié.

Plusieurs exemples non limitatifs d'éléments 3 de liaison sont montrés en coupe longitudinale sur les figures 3 à 7, ainsi que sur les figures 20 à 23.

On reprend ainsi sur les figures 3 à 7 les moyens principaux de chaque élément 3. Sur ces figures, ainsi que sur l'ensemble des figures, les éléments similaires portent les mêmes références numériques.

Ainsi, les figures 3 à 7 montrent que la tige 31 - dont on rappelle que la section droite peut être quelconque, mais correspond dans tous les cas à la section droite des passages 11 sur au moins une partie de sa longueur-comporte une extrémité libre distale 34. L'extrémité 34 distale peut avoir un profil longitudinal quelconque. Elle peut être coupée en angle droit comme sur la figure 3, ou en forme de pointe comme le montrent par exemple les figures 4 et 5. Les figures 6 et 7 montrent que l'extrémité libre 34 de la tige 31 peut comporter des moyens 38 et 39 coopérant avec un élément 4 décoratif distal, dont un exemple non limitatif est visible à la figure 8.

L'élément 4 possède ainsi un profil longitudinal 43 quelconque décoratif, par exemple de forme arrondie ou pointue, et comportant à sa base un élargissement de section 45, par exemple sous la forme d'un bourrelet. Il comporte un alésage 42 qui coopère avec le contour extérieur de la tige 31. Un épaulement 44 réduit la section droite de l'alésage 42 pour donner un alésage 41 plus étroit qui coopère avec le contour extérieur d'un doigt de centrage 38. Le doigt 38 correspond en effet à la réduction, grâce à un épaulement 39, de la section droite de la tige 31. La coopération entre le doigt 38 et l'alésage 41 peut se faire par un montage en force, par collage, soudage ou par une coopération filetage/rainure.

La profondeur de l'alésage 41 est préférentiellement plus importante que l'extension longitudinale du doigt 38. Ainsi, les épaulements 39 et 44 coopèrent de façon à ce que l'élément 4 vienne en butée longitudinalement sur l'élément 3 lorsque la grille ne comporte pas une pièce décorative 5 décrite plus loin et visibles aux figures 9, 10 et 19. Les épaulements 39 et 44 ne coopèrent pas lorsque la grille comporte une telle pièce décorative 5. De plus, les éventuels défauts de découpe sur l'extrémité libre du doigt 38 ne sont pas visibles et ne gênent pas la coopération de l'élément 3 et de l'élément 4. La figure 16 représente schématiquement un mode de réalisation d'une grille selon l'invention en position assemblée possédant des éléments décoratifs distaux selon la figure 8.

Les figures 3 à 7 montrent que, préférentiellement, la tige 31 comporte sur son contour extérieur des moyens 35 aptes à assurer un montage en force de la tige 31 dans chaque passage 11 de la traverse 1. Les moyens 35 sont préférentiellement situés à la base de la tige 31, adjacents à l'élargissement 32.

Par exemple, les moyens 35 peuvent se présenter sous la forme de protubérances ou de stries s'étendant longitudinalement par rapport à la tige, comme le montre notamment la figure 15. La longueur des stries 35 est préférentiellement inférieure à l'épaisseur de la traverse, de sorte qu'elles ne sont pas visibles après l'insertion de la tige 31 dans un passage 11. Ces stries 35 s'écrasent lors du montage de la tige 31 dans les passages 11 et empêchent ainsi que l'on puisse enlever facilement la tige 31 des passages 11. On effectue ainsi un blocage par friction.

Les stries 35 peuvent également s'étendre transversalement par rapport à l'axe de la tige 31. Elles ont par exemple un profil triangulaire et coopèrent avec un creux sur la paroi interne d'un passage 11 par exemple pour un blocage mécanique face/face. On peut bien entendu, en l'absence de telles stries, par exemple coller les tiges 31 dans les passages 11.

L'élargissement 32 est préférentiellement venu de matière sur la tige 31 ou est un élément rajouté sur la tige 31. L'élargissement s'étend perpendiculairement par rapport à ladite tige 31. La section longitudinale de l'élargissement 32 peut être quelconque, et d'esthétiques variées.

On rappelle que chaque élément 3 comporte à l'extrémité opposée à la tige 31, par rapport à l'élargissement 32, des moyens 33 aptes à coopérer avec un barreau 2.

Les figures 3 et 6 montrent que les moyens 33 peuvent comporter par exemple un tube 33 dans lequel est pratiqué un alésage 36 complémentaire du contour extérieur d'un barreau 2 plein ou creux. La figure 5 montre une variante selon laquelle les moyens 33 ne comportent pas de tube. L'alésage 36 est donc pratiqué directement à partir de l'élargissement 32 dans l'intérieur de la tige 31.

Dans les cas des figures 3 et 6, les éventuels défauts de découpe des extrémités des barreaux 2 sont cachés par l'alésage 36. La figure 14 montre notamment l'alésage 36 de l'élément 3 apte à recevoir un barreau 2. On voit que le contour intérieur de l'alésage 36 correspond au contour extérieur du barreau 2.

Les figures 4 et 7 montrent que les moyens 33 peuvent comporter principalement un fût 40 complémentaire du contour intérieur d'un barreau creux 2. Les figures 4 et 7 montrent également que l'élément 3 comporte, préférentiellement, au niveau de l'élargissement 32, une rainure 37 sur le pourtour périphérique de la base du fût 40. La rainure 37 est apte à recevoir une extrémité d'un barreau 2 creux emmanché sur le fût 40, de façon à cacher les défauts éventuels de découpe des extrémités du barreau 2.

Les figures 20 à 23 montrent d'autres exemples de modes de réalisation possibles de l'élément de liaison 3.

La figure 20 montre ainsi que l'élément 3 comporte d'une part un corps allongé, par exemple cylindrique et filetée ou décorée, matérialisant à la fois la tige 31 et les moyens de coopération 33, qui peuvent également être filetés. Ainsi la tige 31 peut coopérer ou non avec un élément décoratif 4, et les moyens 33 avec un barreau creux. L'élément 3 comporte d'autre part un élargissement 32 sous forme une rondelle fixée sur le corps allongé par tout moyen approprié, par exemple un sertissage ou un collage. La rondelle peut être décorée de différentes façons.

La figure 21 montre que la tige 31 et les moyens 33 sont matérialisés par un corps allongé épaulé et traversant une rondelle matérialisant l'élargissement 32. La tige 31 se situe du côté du corps de plus faible diamètre. Dans le cas de la figure 21, la rondelle est préférentiellement creusée circulairement, de sorte que l'épaulement du corps allongé soit couvert par une partie de la rondelle 32. Les moyens de coopération 33 coopèrent avec un barreau creux ou plein.

La figure 22 montre que la tige 31 est matérialisée par une mèche, qui peut être filetée, et qui est en prise avec un taraudage ou un alésage d'un tube 32 qui matérialise à la fois l'élargissement 32 et les moyens de coopération 33.

La figure 23 montre que la tige est une mèche à tête évasée traversant un tube formant moyens 33 de coopération et élargissement 32. La mèche traverse une paroi par un alésage pratiqué dans le tube au niveau de l'élargissement 32, la tête évasée de la mèche étant dans le tube.

Les figures 9, 10 et 19 montrent qu'il est possible d'ajouter à la grille au moins une pièce 5 décorative.

Chaque pièce décorative 5 comporte principalement une plaque 53 comportant un passage 51 complémentaire de la tige 31 de l'élément 3 de liaison. Préférentiellement, le passage 51 est de même section que le passage 11. La pièce 5 vient s'intercaler entre la traverse 1 et un élargissement d'une pièce d'immobilisation. Comme le montre la figure 19, la pièce d'immobilisation peut être l'élément décoratif 4, et dans ce cas l'élargissement est par exemple le bourrelet 45. Comme le montrent les figures 9 et 10, la pièce d'immobilisation peut également être la pièce de liaison 3, et dans ce cas l'élargissement utilisé pour le blocage est l'élargissement 32 dudit élément 3 de liaison.

On comprend que chaque pièce 5 est bloquée entre l'élément 3 ou 4 et la traverse 1, notamment grâce aux stries 35 de l'élément 3. La pièce 5 comporte également des formes décoratives 52 venues de matière sur la plaque 53. Les formes décoratives sont par exemple des volutes comme le montrent les figures 9 et 10, ou des formes plus linéaires comme le montre la figure 12.

Dans tous les cas, l'élément de liaison 3 peut être constitué d'une seule pièce, peut être monobloc ou fait de plusieurs pièces pré assemblées et/ou à assembler par l'utilisateur. Les différentes techniques d'assemblage peuvent par exemple être le collage, le vissage, le sertissage ou le soudage.

La figure 11 montre ainsi une variante de réalisation selon laquelle un élément 3 comporte déjà une pièce décorative 5. On comprend que toutes les formes de l'élément 3 représentées par exemple sur les figures 3 à 7 peuvent comporter une telle pièce décorative 5 assemblée.

Les figures 24A à 29 montrent un autre mode de réalisation possible de l'invention.

Sur ces figures, comme sur toutes les figures de la présente description, les éléments similaires portent des références numériques identiques.

Les figures 24A et 24B montrent que l'élément de liaison 3 comporte, comme dans les modes de réalisation déjà décrits, à une de ses extrémités une tige 31 apte à être introduite dans un passage 11 de la au moins une traverse 1 visible par exemple à la figure 29. La tige 31 se termine préférentiellement par un épaulement 39.

L'élément 3 comporte également un élargissement 32 de section apte à venir en butée longitudinale sur la traverse 1 une fois la tige 31 introduite dans le passage 11. L'élargissement 32 est par exemple un bourrelet annulaire, par exemple de type tore.

L'élément 3 comporte à son extrémité opposée à la tige 31, par rapport à l'élargissement 32, des moyens 33 aptes à coopérer avec un barreau 2 également visible à la figure 29.

Les moyens 33 comportent un alésage 36 complémentaire du contour extérieur d'un barreau 2 plein ou creux visible à la figure 29 également.

La figure 25A montre que l'intérieur de la tige 31 est creusé dans la direction longitudinale.

Ainsi, un alésage longitudinal centré de la tige 31 comporte d'une part une zone 310 de réception de la tête 72 d'une vis 7 visible à la figure 28, et d'autre part un canal 311 de réception de la tige 71 filetée de la vis 7.

Le canal 311 est débouchant et on référence par 312 l'extrémité du canal 311 située à l'opposé de la zone 310 de réception de la tête 72.

La figure 25B montre un mode de réalisation de l'élément 3 coopérant avec un barreau creux. On distingue sur ce mode de réalisation une rainure 37 de coopération avec l'extrémité du barreau. Dans ce mode de réalisation, il n'est pas besoin d'avoir une zone de réception de la tête de vis, cette tête peut en effet être logée dans le barreau. Bien entendu, l'élément 3 comporte le canal 311 débouchant.

Les figures 24A à 29 montrent également que la section droite de chaque passage 11 et le contour extérieur de chaque tige 31 comportent également deux portions formant un arc de cercle 23 opposées l'une par rapport à l'autre. Ils comportent également deux portions rectilignes 24 parallèles et opposées l'une par rapport à l'autre et reliant les arcs de cercle 23.

La figure 26 montre que la tige 71 filetée de la vis 7 est apte à coopérer avec un alésage 41 pratiqué dans un élément 4.

Comme dans les autres modes de réalisation, l'élément 4 possède un profil longitudinal 43 quelconque décoratif, par exemple de forme arrondie ou pointue, et comportant à sa base un élargissement de section 45, par exemple sous la forme d'un bourrelet.

L'élément 4 comporte un alésage 42 qui coopère avec le contour extérieur de la tige 31. L'élément 4 est bloqué en rotation grâce au contour circulaire tronqué coopérant avec la tige 31. Un épaulement 44 réduit la section droite de l'alésage 42 et est apte à coopérer avec l'épaulement 39.

La figure 27 montre une vue de dessous de l'élément 4. On voit ainsi que le contour de l'alésage 42 est préférentiellement circulaire 23 tronqué sur deux portions 24 opposées l'une à l'autre.

L'alésage 41 est pratiqué au centre de l'élément 4, dans le sens longitudinal. La surface intérieure de l'alésage 41 est filetée.

La profondeur de l'alésage 41 est préférentiellement plus importante que l'extension longitudinale de la tige 71 de la vis 7. Ainsi, les épaulements 39 et 44 coopèrent de façon à ce que l'élément 4 vienne en butée longitudinalement sur l'élément 3 lorsque la grille ne comporte pas au moins une pièce décorative 5 qui est décrite plus loin et visible à la figure 29.

Les épaulements 39 et 44 ne coopèrent pas lorsque la grille comporte au moins une telle pièce décorative 5.

La figure 29 montre plus précisément la façon dont on monte ce mode de réalisation.

On passe dans un premier temps l'élément de liaison 3 dans un passage 11 de la traverse 1, en prenant soin de placer une pièce 5 décorative si cela est souhaité entre l'élément 5 et la traverse 1.

On enfile ensuite l'élément 4 sur la tige 31 grâce à l'alésage 42, en prenant également soin de placer une pièce 5 décorative si cela est souhaité entre l'élément 4 et la traverse 1.

On solidarise ensuite l'élément 3 et l'élément 4, qui serrent alors entre eux la traverse 1, notamment par l'intermédiaire des bourrelets 32 et 45. Pour ce faire, on insère la vis 7 dans l'alésage 36 pour venir placer la tête 71 de la vis 7 dans la zone 310 de réception.

La tige 71 filetée passe alors par le canal 311 et par le trou 312 pour venir coopérer avec l'alésage 41 également fileté.

On visse alors les deux éléments 3 et 4 ensemble. On passe alors le barreau 2 dans les moyens 33.

On comprend alors que la grille est alors indémontable de l'extérieur, puisqu'on n'a plus accès à la tête 72 de la vis lorsque le barreau est présent et que l'élément 4 est bloqué en rotation grâce au contour circulaire tronqué coopérant avec la tige 31.

Les figures 30A à 34B représentent schématiquement un autre mode de réalisation possible de l'invention.

Les figures 30A à 31 montrent que dans ce mode de réalisation de l'élément 3, les moyens de coopération 33 avec un barreau 2, qui est visible à la figure 34A, comportent un alésage 36 traversant dans le bourrelet 32 formant l'élargissement.

Il n'y a préférentiellement pas de fût dans les moyens de coopération 33, bien que la présence d'un fût venu de matière sur le bourrelet 32 soit bien entendu possible.

La tige de l'élément 3 est différente des tiges décrites dans les développements précédents, dans le sens où elle est composée de deux lames 31 principales de forme sensiblement rectangulaire et se faisant face deux à deux.

Les deux lames 31 sont venues de matière sur le bourrelet 32.

La figure 31 montre une vue de dessous de l'élément 3. On voit sur cette figure que l'alésage 36 des moyens 33 comporte avantageusement un contour circulaire 23 tronqué sur deux portions 24 opposées l'une à l'autre.

Les lames 31 sont alors préférentiellement venues de matière sur le bourrelet 32 au niveau de la partie droite 24 du contour de l'alésage 36.

Les lames 31 comportent à leur extrémité opposée au bourrelet 32 un ergot 313 venu de matière sur les lames 31 et s'étendant perpendiculairement au sens d'extension principal des lames 31.

La figure 32A montre que l'élément 4 comporte un alésage 42 non débouchant dont le contour coopère avec un contour de barreau 2.

Le profil décoratif 43 de l'élément 4 comporte également préférentiellement un bourrelet 45 à la base de l'élément 4.

Le sommet 46 de l'élément 4 peut être d'une forme décorative quelconque, par exemple en forme de trident comme le montre la figure 32A.

La figure 32B montre une vue de dessous de la base de l'élément 4.

La base de l'alésage 42, située dans le bourrelet 45, comporte un profil 47 complémentaire des lames 31 et permettant de recevoir les lames 31 dans l'alésage 42.

De préférence trois niveaux de gorges 48 aptes à coopérer avec les ergots 313 de l'élément 3 sont pratiqués dans le profil 47. Les gorges 48 s'étendent donc perpendiculairement par rapport à l'axe longitudinal de l'élément 4.

La figure 33 montre que les passages 11 de la traverse 1 comportent également un profil 26 apte à coopérer avec les lames 31 et les ergots 313 de l'élément 3.

Ainsi, comme le montre la figure 34A, on insère dans un premier temps les lames 31 de l'élément 3 dans un passage 11 de la traverse 1. On prend soin de placer avant cette opération une éventuelle pièce décorative 5 entre l'élargissement 32 et la traverse 1. La figure 34B montre que l'on peut placer une pièce décorative 5, deux pièces décoratives 5 ou aucune pièce décorative 5 sur la grille.

On insère ensuite l'élément 4 sur l'élément 3 en faisant coopérer les lames 31 avec l'alésage 42. Bien entendu, on prend soin de placer, si on le souhaite et comme cela est représenté sur la figure 34A, une pièce décorative 5 entre le bourrelet 45 est la traverse 1.

On fait alors coopérer les ergots 313 avec les gorges 48. La coopération des ergots 313 et des gorges 48 est facilitée par le fait que les lames 31 sont relativement flexibles et par le fait que le barreau 2 n'est pas encore en place dans l'élément 3.

Si aucune pièce décorative 5 n'a été placée sur la grille, les ergots 313 coopèrent avec la série de gorges 48 situées le plus loin de la traverse 1, puisque l'élément 4 s'emboîte sur une longue distance sur l'élément 3. Si une pièce décorative 5 a été placée sur la grille, comme c'est le cas sur la figure 34A, alors les ergots 313 coopèrent avec les gorges 48 intermédiaires. Si deux pièces décoratives 5 ont été placées, alors les ergots coopèrent avec les gorges placées près de l'ouverture de l'alésage 42.

On insère ensuite un barreau 2 dans les moyens 33, le barreau traversant l'élément 3 pour venir dans l'alésage 42 de l'élément 4.

Une fois le barreau monté, les ergots 313 ne peuvent plus être enlevés des gorges 48. C'est ce que montre la figure 34A.

La grille est donc indémontable de l'extérieur, puisque lorsque le barreau 2 est en place, il n'est plus possible d'enlever les ergots 313 des gorges 48.

Comme le montre la figure 32A, l'élément 4 comporte préférentiellement des moyens 420 aptes à assurer un montage en force du barreau 2 dans l'alésage 42. Les moyens sont préférentiellement situés à l'extrémité de l'alésage 42.

Par exemple, les moyens 420 de montage en force peuvent se présenter sous la forme de protubérances ou de stries s'étendant longitudinalement par rapport à l'alésage 42. Ces stries s'écrasent lors du montage du barreau 2 dans l'alésage 42 et empêchent ainsi que l'on puisse enlever facilement le barreau 2 de l'alésage 42. On effectue ainsi un blocage par friction.

On peut bien évidemment coller par exemple le barreau 2 dans l'alésage 42.

Les figures 35 à 40 montrent un autre mode de réalisation possible de l'invention.

La figure 35 montre que l'élément 4 comporte à la base de son alésage 42 de préférence trois séries de gorges 48 dont l'extension est perpendiculaire à l'axe longitudinal de l'alésage 42.

La figure 36 montre une vue en coupe radiale de la partie basse de l'élément 4, au niveau du bourrelet 45.

On voit sur la figure 36 que chaque gorge 48 est d'extension limitée et couvre un quart de circonférence, soit un arc de cercle de 90° environ.

Chaque série de gorges 48 comporte deux gorges 48. Les débuts de chaque gorge 48 sont diamétralement opposés deux à deux, les fins de chaque gorge 48 sont également diamétralement opposées comme le montre la figure 36.

Deux rainures 49 dont l'extension est selon l'axe longitudinal de l'élément 4 relient entre eux les débuts de chaque série de gorges 48.

Les gorges 48 sont aptes à coopérer avec des ergots 313 venus de matière sur la tige 31 de l'élément 3 visible sur les figures 37 et 38 notamment. La tige 31 est elle-même venue de matière sur l'élargissement 32.

Les ergots 313 sont sensiblement de forme rectangulaire et s'étendent radialement par rapport à la tige 31. Les longs côtés des ergots 313 épousent le profil intérieur des gorges 48 et des rainures 49.

Les moyens 33 ne comportent pas de fût, mais de préférence seulement un alésage 36 traversant la tige 31.

La figure 39 montre que l'élément 3 peut être monté d'une seule pièce avec un motif décoratif 52, dont la représentation est non limitative. L'élargissement est alors matérialisé par une plaque 53 venue de matière sur la base de la tige 31.

Le montage de la grille est représenté plus précisément sur la figure 40.

L'élément 3 est inséré dans un passage 11 de la traverse 1. Bien entendu, le contour du passage 11 coopère avec le profil de la tige 31 et laisse passer les ergots 313.

On prend alors soin de placer les pièces décoratives que l'on souhaite entre l'élargissement 32 et la traverse 1. Selon une variante, on utilise l'élément 3 de la figure 39.

On place ensuite l'élément 4 sur la tige 31. On fait alors coopérer les ergots 313 avec les rainures 49 afin d'enfoncer l'élément 4 sur la tige 31.

Une fois que l'élément 4 est placé à la bonne hauteur sur la tige 31, les ergots 313 sont au droit d'une paire de gorges 48.

On fait alors tourner l'élément 4 de 90° autour d'un axe longitudinal à l'élément 4.

Après la rotation, chaque ergot 313 est dans une gorge 48 et du fait de la rotation de l'élément 4, aucun ergot 313 n'est en coopération avec une rainure 49. Par conséquent, l'élément 4 ne peut être retiré de la tige 31.

La figure 36 montre que l'alésage intérieur 42 comporte préférentiellement un profil circulaire tronqué.

L'orientation des parties planes 24 et circulaires 23 par rapport aux rainures 49 est telle que le barreau 2 ne peut être enfoncé dans l'alésage 42 que lorsque la rotation de l'élément 4 de 90° a été effectuée.

Une fois la rotation effectuée, on introduit le barreau 2 dans l'alésage 42.

Une fois que le barreau 2 est introduit dans l'alésage 42, on ne peut plus démonter l'élément 4 de la tige 31 puisqu'une rotation inverse de 90° qui permettrait de mettre les ergots 313 au droit de rainures 49 n'est plus possible.

En effet, le barreau 2 est bloqué en rotation du fait de la coopération des profils circulaires tronqués du barreau 2 et des moyens 33 de l'élément 3. De même, l'élément 3 est également bloqué en rotation du fait de la coopération des profils circulaires tronqués de l'élément 3 et des passages 11.

De plus, dans le cas où le contour extérieur 43 de l'élément 4 et le barreau 2 comportent un profil circulaire tronqué, on prend soin de placer profil plan 24 de l'élément 4 par rapport aux rainures 49 pour que les profils plans 24 de l'élément 4 et du barreau 2 se correspondent après la rotation de 90° permettant le montage de la grille.

L'élément 4 comporte préférentiellement des moyens aptes à assurer un montage en force du barreau 2 dans l'alésage 42. Les moyens sont préférentiellement situés à l'extrémité de l'alésage 42.

Par exemple, les moyens de montage en force peuvent se présenter sous la forme de protubérances ou de stries s'étendant longitudinalement par rapport à l'alésage 42. Ces stries s'écrasent lors du montage du barreau 2 dans l'alésage 42 et empêchent ainsi que l'on puisse enlever facilement le barreau 2 de l'alésage 42. On effectue ainsi un blocage par friction.

On peut bien évidemment coller par exemple le barreau 2 dans l'alésage 42.

La ou les pièces formant l'élément 3, ainsi que les autres pièces de la grille selon l'invention, peuvent être fabriquées de plusieurs façons. Il peut s'agir par exemple d'une technique de moulage ou injection en fonderie de métal, de matières plastiques, de résine ou de fibres de verre. Il peut également s'agir d'une technique d'usinage de pièces.

Chaque traverse 1, chaque barreau 2, chaque élément de liaison 3, chaque élément 4 ou pièce 5 est en métal, aluminium, en matières plastiques, en PVC (polychlorure de vinyle), en fibres de verre, en résine ou en matériau composite par exemple. La traverse 1, les barreaux 2, l'élément de liaison 3, l'élément 4 et le ou les pièces décoratives 5 notamment peuvent être en bois par exemple.

Les développements qui précèdent s'appliquent avantageusement à une grille comportant une ou deux traverses 1 et au moins un barreau 2. On comprend qu'il est possible de fixer d'autres traverses, par exemple en les fixant sur les barreaux 2. On peut également prévoir de monter plusieurs grille selon l'invention les unes sur les autres, selon plusieurs étages.

L'invention comporte notamment l'avantage que la pose de la grille sur mesure s'effectue principalement par l'assemblage de trois éléments 1, 2 et 3, voire de quatre éléments en ajoutant aux trois éléments 1, 2 et 3 l'élément 4 dans certains modes de réalisation. L'outillage nécessaire n'est au plus qu'une scie à métaux. Une fois les éléments emboîtés, ils sont indémontables. La grille s'adapte à toutes les dimensions de baies ou de clôtures.

L'invention est avantageusement vendue sous forme d'ensemble prêt-à-monter comportant tout ou partie des éléments décrits ci-dessus.

## Revendications

1. Grille, notamment de protection ou décorative, comportant au moins une traverse (1), au moins un barreau (2) et au moins un élément (3) de liaison entre la traverse (1) et le barreau (2), chaque élément (3) de liaison comportant d'une part à une de ses extrémités une tige (31) apte à être introduite dans un passage (11) de la traverse (1) et un élargissement (32) de section apte à venir en butée sur la traverse (1) une fois la tige (31) introduite dans le passage (11), chaque élément (3) de liaison comportant d'autre part à son extrémité opposée à la tige des moyens (33) aptes à coopérer avec le barreau (2), **caractérisée en ce que** la tige est d'une longueur supérieure à l'épaisseur de la traverse, de sorte que la tige (31) dépasse de la traverse (1) et comporte une extrémité libre distale (34) une fois que ladite tige est introduite dans un passage et que la grille est montée.

2. Grille selon la revendication 1, **caractérisé en ce que** les moyens (33) de coopération d'au moins un élément (3) de liaison comportent un alésage (36) complémentaire du contour extérieur d'un barreau (2).

3. Grille selon la revendication 2, **caractérisé en ce que** l'alésage (36) s'étend dans la tige (31).

4. Grille selon la revendication 1, **caractérisé en ce que** les moyens (33) de coopération d'au moins un élément (3) de liaison comportent un fût (40) complémentaire du contour intérieur d'un barreau creux (2).

5. Grille selon la revendication 3, **caractérisé en ce que** l'élargissement (32) comporte une rainure (37) sur le pourtour périphérique de la base du fût (40), la rainure (37) étant apte à recevoir une extrémité d'un barreau (2) creux emmanché sur le fût (40).

6. Grille selon l'une des revendications 1 à 5, **caractérisé en ce que** la tige (31) comporte sur son contour extérieur des moyens (35) aptes à assurer une fixation permanente de la tige dans chaque passage (11) de la traverse.

7. Grille selon la revendication 6, **caractérisé en ce que** les moyens (35) comportent des stries s'étendant longitudinalement ou transversalement par rapport à l'axe de la tige (31) pour un montage en force ou un blocage mécanique face/face.

8. Grille selon l'une des revendications 1 à 7, **caractérisé en ce que** l'extrémité (34) libre de la tige (31) comporte des moyens coopérant avec un élément (4) décoratif distal.

9. Grille selon l'une des revendications 1 à 8, **caractérisé en ce que** la tige (31) comporte un alésage traversant (311) apte à laisser passer une vis (7), la vis étant apte à coopérer avec un élément (4) venant se fixer de l'autre côté de la traverse (1) par rapport à l'élément (3) de liaison.

10. Grille selon l'une des revendications 1 à 8, **caractérisé en ce que** l'élément de liaison (3) comporte une tige (31) sous forme de deux lames comportant elles-mêmes des ergots (313) aptes à coopérer avec des gorges (48) pratiquées dans un élément (4) venant se fixer de l'autre côté de la traverse (1 ) par rapport à l'élément (3) de liaison.

11. Grille selon l'une des revendications 1 à 8, **caractérisé en ce que** l'élément de liaison (3) comporte une tige (31) comportant des ergots (313) aptes à coopérer avec des gorges (48) et des rainures (49) pratiquées dans un élément (4) décoratif venant se fixer de l'autre côté de la traverse (1) par rapport à l'élément (3) de liaison, le montage du barreau (2) dans l'élément décoratif (4) n'étant possible que lorsque l'élément (4) a subi une rotation.

12. Grille selon l'une des revendications 1 à 11, **caractérisé en ce qu'**elle comporte une pièce décorative (5) comportant un passage (51) complémentaire de la tige (31) de l'élément (3) de liaison, la pièce (5) venant s'intercaler entre la traverse (1) et un élargissement (32, 45) d'une pièce d'immobilisation (3, 4).

13. Grille selon la revendication 12, **caractérisé en ce que** l'élément (3) de liaison comporte en une seule et même pièce un élément décorateur.

14. Ensemble prêt-à-monter, **caractérisé en ce qu'**il comporte au moins une traverse (1) et/ou au moins un barreau (2), et au moins un élément (3) de liaison entre la au moins une traverse et un barreau pour le montage d'une grille selon l'une des revendications 1 à 13.
